# EUROPÄISCHE PATENTSCHRIFT

(11) **EP 1 153 866 B1**
(45) Veröffentlichungstag und Bekanntmachung des Hinweises auf die Patenterteilung: **20.10.2004**
(21) Anmeldenummer: 01109891.0
(22) Anmeldetag: 24.04.2001
(51) Int. Cl.: B65H 11/00, B65H 5/06

(54) **Anlegetisch**
Feed table
Table de marge

(30) Priorität: 10.05.2000 DE 20008412 U
(43) Veröffentlichungstag der Anmeldung: 14.11.2001
(73) Patentinhaber: MAN Roland Druckmaschinen AG, 63075 Offenbach (DE)
(72) Erfinder: Zschetzsche, Hubert, 63073 Offenbach (DE); Herrmann, Herbert, 63179 Obertshausen (DE); Walther, Thomas, Dipl.-Ing., 63579 Freigericht (DE)
(74) Vertreter: Stahl, Dietmar

(56) Entgegenhaltungen:
- DE-U- 29 704 796
- US-A- 5 385 342
- PATENT ABSTRACTS OF JAPAN vol. 010, no. 227 (M-505), 7. August 1986 (1986-08-07) & JP 61 060536 A (TOSHIBA CORP), 28. März 1986 (1986-03-28)
- PATENT ABSTRACTS OF JAPAN vol. 007, no. 098 (M-210), 26. April 1983 (1983-04-26) & JP 58 022239 A (CANON KK), 9. Februar 1983 (1983-02-09)

## Beschreibung

Die Neuerung betrifft einen Anlegetisch zur Anlage von Bogen an eine bogenverarbeitende Maschine, insbesondere eine Druckmaschine, den Bogen von einem Bogenanleger in eine etwa horizontale Zuführebene zuführbar sind und der gegenüber der Zuführebene geneigt ist, wobei etwa über dem Bereich der Knickstelle zwischen Zuführebene und Anlegetisch eine Umlenkrolle angeordnet ist, durch die Bogen aus der Zuführebene in die Ebene des Anlegetischs umlenkbar sind.

### [Stand der Technik]

Es ist bekannt über einen derartigen Anlegetisch zum Umlenken der zu fördernden Bogen ein Umlenkrollenpaar zu verwenden, das in Förderrichtung hintereinander an einem gemeinsamen Träger angeordnete Einzelumlenkrollen aufweist. Bei dieser Anordnung wird die in Förderrichtung hintere Einzelumlenkrolle von der in Förderrichtung vorderen Einlenkrolle drehbar angetrieben. Außerdem ist das Umlenkrollenpaar in einer festen Position zum Anlegetisch fixiert. Es erfordert bei einem Wechsel der Qualität und Art der zu verarbeitenden Bogen einen Umbau, um das Umlenkrollenpaar den jeweiligen Verhältnissen anzupassen. Außerdem ist die Vorrichtung durch den Antrieb der Umlenkrollen aufwendig und weist einen zu kurzen Umlenkbereich auf, der lediglich durch zwei Umlenkpunkte gebildet wird.

Weiterhin ist es aus der DE 297 04 796 U1 bekannt, ein derartiges Umlenkrollenpaar mittels eines pneumatischen Zylinders mit einstellbarer Kraft gegen den Anlegetisch anstellbar zu machen. Dabei wird der ankommende Bogen zwar sicher umgelenkt, kann aber durch die kraftschlüssige Beaufschlagung verzogen werden. Daher besteht die Gefahr, dass ein derartiger Bogen nicht richtig zur bogenverarbeitenden Maschine zugeführt werden kann. Weiterhin ist aus dem DE 299 00 995 U1 ein Anlegetisch bekannt, der ein Paar von Umlenkrollenanordnungen aufweist. Diese Umlenkrollenanordnungen sind mittels einander in der Fluchtlinie überschneidende Umlenkrollen, die hintereinander angeordnet sind, gebildet. Die Umlenkrollenanordnungen sind beabstandet einstellbar gegenüber dem Anlegetisch bzw. der Zuführebene angeordnet und führen den Bogen ohne festen Druck gegen die Unterfläche um die Knickstelle.

Weiterhin ist in der US 5 385 342 A ein Bogenanleger für eine Bogendruckmaschine und ein Verfahren zur Bogenzuführung beschrieben. Auf dem Fördertisch sind den darauf umlaufenden Förderbändern Andrückrollen zugeordnet. An einem Gestell sind verschiedene Sätze von Andrückrollen befestigt, derart, dass für unterschiedlich große Bogen unterschiedlich viele Andrückrollen in Förderrichtung hintereinander dem Fördertisch zugeordnet werden können. Damit soll auf dem Fördertisch jeder Bogen zu jeder Zeit mittels einer Andrückrolle belastet werden.

Alle Vorrichtungen weisen den Nachteil auf, dass sie die Oberfläche des umzulenkenden Bogens mehr oder weniger stark beeinflussen. Bei hochwertigen Bedruckstoffen bzw. empfindlichen Bogen kann es hier leicht zu Deformationen bzw. Beschädigungen der den Druck tragenden Oberfläche kommen.

### [Aufgabe der Erfindung]

Aufgabe der Neuerung ist es daher, einen Anlegetisch der eingangs genannten Art zu schaffen, der ohne Kraftbeaufschlagung zur Verarbeitung der verschiedenartigsten Bogen, insbesondere auch für Bogen hoher Steifigkeit geeignet ist und alle Bogen sicher sowohl umlenkt als auch dem Anlegetisch zum exakten Weitertransport zuführt, wobei insbesondere in der Bogenmitte im Bereich der zu bedruckenden Oberfläche keine Beschädigungen auftreten dürfen.

Diese Aufgabe wird durch die Merkmale des Anspruchs 1 dadurch gelöst, dass paarweise jeweils dem Rand des Bändertisches zugeordnet Umlenkrollen vorgesehen sind. Die Umlenkrollen sind dabei senkrecht zur Ebene des Anlegetisches beabstandet, derartig, dass sie dann zur Wirkung kommen, wenn Bedruckstoffe bestimmter Dicke zu fördern sind. Außerdem sind die Umlenkrollen mit einer seitlichen Abtasteinrichtung verbunden, die manuell oder automatisch auf den seitlichen Rand eines zu vereinzelnden Bogenstapels einstellbar sind.

Weiterhin sind die Umlenkrollen federbelastet und in ihrer Grundeinstellung gegenüber der Förderwalze einstellbar. Die Umlenkrolle ist frei drehbar und derart angeordnet, dass sie die Oberfläche des Bedruckstoffes möglichst wenig belastet. Die Umlenkrolle ist mit der Seitenkantenabtastvorrichtung für den Anlegerstapel derart verbunden, dass bei einer automatischen Formateinstellung die Umlenkrolle ebenfalls automatisch auf dem seitlichen Bogenrand eingestellt wird. Darüber hinaus ist vorgesehen, weitere Umlenkrollen im Bereich des Bogenmitte derart anzuordnen, dass bei Formateinstellung der seitlichen Umlenkrolle diese auch auf das Minimalformat von Bogen einstellbar ist. Eine Vorrichtung dieser Art weist speziell dann einen Vorteil auf, wenn empfindliche Bedruckstoffe zu fördern sind, die einerseits eine große Dicke aufweisen und andererseits dadurch einen hohen Widerstand beim Umlenken erfahren müssen. Die Förderkraft muss dann hoch sein und die Gefahr einer Beschädigung der Oberfläche besteht vermehrt. Durch seitliche Anordnungen der Umlenkrollen wird dies sicher vermieden.

### [Beispiele]

Ein Ausführungsbeispiel der Neuerung ist in Zeichnungen im Einzelnen näher ausgeführt.

Hierbei zeigen
- Fig. 1: eine Seitenansicht einer Förderrolle,
- Fig. 2: eine Längsansicht einer Förderrolle bezüglich. der Bogenseitenkante und
- Fig. 3: eine Draufsicht auf die Anordnung der Förderwalze mit Förder- und Umlenkrollen.

In Figur 1 ist eine Förderwalze 1 dargestellt, auf der ein zu transportierender Bogen 2 aufliegt. Der Förderwalze 1 gegenüber angeordnet ist eine Förderrolle 3. Diese Förderrolle 3 drückt den Bogen 2 gegen die Förderwalze 1 an, so dass diese den Bogen 2 vorwärtsbewegen kann. Der Bogen 2 liegt hier in horizontaler Richtung, wie er von der Oberfläche eines Anlegerstapels ankommt. In dieser Anordnung kann man sich rechts von der Förderwalze 1 den Anlegerstapel und links von der Förderwalze 1 schräg nach links unten geneigt einen Anlegetisch vorstellen. Der zu transportierende Bogen 2 muss also aus der Horizontalen mittels der Vortriebskraft der Förderwalze 1 in eine schräg nach unten geneigte Transportrichtung geführt werden. Dazu sind hier nicht mehr dargestellte Umlenkwalzen vorgesehen, die im Bereich der Bogenmitte paarweise oder zu mehreren angeordnet sein können. Hierzu können Einrichtungen wie im Stand der Technik beschrieben verwendet werden, die aus einer Mehrzahl von Leitrollen bestehen, die beispielsweise bogenförmig hintereinander angeordnet sind und ohne Druck auf den Bogen wirken.

Die in Figur 1 gezeigte Förderrolle 3 ist an einem schwenkbaren Hebel 4 aufgehängt. Der schwenkbare Hebel 4 wiederum ist an einer Halterung 5 in Richtung der Drehachse der Förderrolle 3 verschiebbar. Die Halterung 5 ist an Führungsstangen 6 verschiebbar aufgehängt. Sie kann an den Führungsstangen 6 in Achsrichtung festgelegt werden. Zwischen Halterung 5 und Hebel 4 ist eine Distanzeinrichtung 7 vorgesehen. Diese Distanzeinrichtung 7 weist eine Druckfeder 8 auf, deren Wirkung einstellbar ist. Der Ansprechpunkt der Förderrolle 3 ist ebenfalls einstellbar, in dem eine Mutter 9, die die Auflage die Druckfeder 8 bildet, mit Abstand zu dem Hebel 4 angeordnet ist. Die Druckfeder 8 wird also erst dann ansprechen, wenn der Hebel mitsamt der Förderrolle 3 bis gegen die Mutter 9 angehoben worden ist. Dies ist erst bei einer bestimmten Dicken von Bedruckstoffen der Fall. Im Bereich des Bogentransportes auf der Förderwalze 1 liegen die Bogen 2 jeweils infolge der unterschuppten Förderung mindestens zweifach übereinander, daher wird die Förderrolle 3 entsprechend weit von der Förderwalze 1 abgehoben. Bei dünneren Bedruckstoffen bewegt sich dabei die Förderrolle 3 an den Hebel 4 lediglich in Folge ihres Eigengewichtes über die zu fördernden Bogen. Eine Belastung durch die Druckfeder 8 ist noch nicht gegeben. Der Einfluss auf die zu transportierenden Bogen 2 ist noch gering. Ebenfalls können für dünne Bedruckstoffe gefährliche Beschädigungen an den Bogenecken wegen der geringen Auflagekraft nicht vorkommen.
Erst ab einer bestimmten Bedruckstoffdicke die mittels der genannten Mutter 9 einstellbar ist, wird eine Druckkraft durch die Druckfeder 8 auf die zu fördernden Bogen 2 erzeugt. Die Druckkraft kann in einem weiten Bereich und auch sehr feinfühlig mittels der Auswahl einer entsprechenden Druckfeder 8 und einer entsprechenden Einstellung der Mutter 9 beeinflusst werden.

In Figur 2 ist die Anordnung in Laufrichtung der Förderrolle 3 dargestellt. Die Förderrolle 3 liegt im Bereich des seitlichen Randes der Förderwalze 1 auf. Die Förderrolle 3 ist, wie hier näher gezeigt, mittels des Hebels 4 an der Halterung 5 und über diese an den Haltestangen 6 geführt. Die Förderrolle 3 ist mittels der genannten Elemente in Achsrichtung zur Förderwalze 1 quer beweglich aufgehängt. Sie kann so auf den Rand eines über die Förderwalze 1 zu führenden Bogens 2 eingestellt werden.

In Figur 3 ist der Zusammenhang zwischen der beschriebenen Förderrolle 3 und einer sogenannten Seitenkantenabtasteinrichtung 10 für einen Bogenstapel 11 eines Bogenanlegers gezeigt. Hierbei wird deutlich, dass die Halterung 5 der Förderrolle 3 mit der Halterung 12 der Seitenkantenabtasteinrichtung 10 verbunden ist. Da die Seitenkantenabtasteinrichtung 10 immer an dem seitlichen Rand 13 des Bogenstapels 11 in Anleger einzustellen ist, wird sich nach ein Grundjustierung auch die Förderrolle 3 immer den seitlichen Rand eines Bogens 2 einstellen. Sollte die Seitenkantenabtasteinrichtung 10 automatisch auf den seitlichen Rand 13 des Bogenstapels 11 einstellbar sein, wird auch die Förderrolle 3 automatisch auf den Bogenrand eingestellt. Weiterhin ist hier dargestellt, dass oberhalb der Förderwalze 1 sowohl Kontrolleinrichtung 14 für Doppelbogen als auch Leiteinrichtungen, beispielsweise Umlenkrollen 15, für das Führen des Bogens aus der Horizontalen in die Schräge des Anlegetisches 16 vorgesehen sind. Die Umlenkrollen 15 sind soweit in der Mitte des Anlegetisches 16 angeordnet, dass die seitlichen Förderrollen 3 auch bis zum Rand der kleinsten zu verarbeitenden Bogenformate verstellt werden können.

Die Vorrichtung ist dem Rahmen des Konzeptes derartig weiterentwickelbar, dass nicht nur eine Förderrolle 3 sondern ggf. zwei oder mehr Förderrollen 3 hintereinander angeordnet werden können, wobei die zweite Förderrolle eine verbesserte Umleitung des Bogens 2 in die Schräge des Anlegetisches 16 bewirken kann, während die erste Förderrolle 3 hauptsächlich Vortriebskräfte liefert. Die Belastung von empfindlichem Bogenmaterial wird so in den Randbereich verlegt und aus dem zu bedruckenden Bereich herausgehalten.

Weiterhin kann die Einstellung der Beistellung der Förderrollen 3 automatisiert werden. Außerdem kann die Aktivierung der Förderrollen 3 automatisch erfolgen, indem die Anstellung beispielsweise pneumatisch erfolgt. Die formatbezogene Zuordnung ist durch die Anbindung an die Seitenkantenabtastung bereits eingebunden. Die Zuordnung zur Bogendicke ergibt sich über die Einstellung der Druckfeder 8 in Bezug auf die Lage der Förderrolle 3.

### [Bezugszeichenliste]

Förderwalze 1
Bogen 2
Transportrolle 3
Hebel 4
Halterung 5
Führungsstangen 6
Distanzeinrichtung 7
Druckfeder 8
Mutter 9
Seitenkantenabtasteinrichtung 10
Bogenstapel 11
Halterung 12
Rand 13
Kontrolleinrichtung 14
Umlenkrollen 15
Anlegetisches 16

## Patentansprüche

1. Anlegetisch(16) zum Zuführen von Bogen (2) zu einer bogenverarbeitenden Maschine, insbesondere eine Druckmaschine, dem Bogen (2) von einem Bogenstapel (11) in einem Bogenanleger in einer im wesentlichen horizontalen Zuführebene zuführbar sind und der gegenüber der Zuführebene geneigt ist, wobei dem Anlegetisch (16) eine Förderwalze (1) vorgeordnet ist, deren Umfang in oder in der Nähe der Zuführebene liegt, und wobei weiterhin etwa über dem Bereich der Knickstelle zwischen Zuführebene und Anlegetisch (16) im Bereich der Förderwalze (1) Förderrollen(15) angeordnet sind, durch die die Bogen (2) auf die Förderwalze (1) anlegbar sind, und dass die Förderrollen (15) frei drehbar gelagert sind,
**dadurch gekennzeichnet,**
**dass** wenigstens zwei Förderrollen (3) quer zur Förderrichtung der Bogen (2) derart angeordnet sind, dass sie auf die einander gegenüberliegenden und zur Förderrichtung der Bogen (2) parallelen Formatränder der geförderten Bogen (2) auflegbar einstellbar sind, indem die Förderrollen (3) jeweils an einer quer zur Förderrichtung einstellbaren Halterung (5; 12) angeordnet und gemeinsam mit die Seitenkanten (13) des Bogenstapels (11) abtastenden Seitenkantenabtasteinrichtungen (10) auf die Formatränder einstellbar sind.

2. Anlegetisch nach einem der vorhergehenden Ansprüche,
**dadurch gekennzeichnet,**
**dass** die Bogen (2) mittels der Förderrollen (3) im Bereich der Formatränder auf die Förderwalze (1) anlegbar und aus der Zuführebene in die Ebene des Anlegetisches (16) umlenkbar sind.

3. Anlegetisch nach einem der vorhergehenden Ansprüche,
**dadurch gekennzeichnet,**
**dass** die Förderrollen (3) mit einem von der Dicke der Bogen (2) abhängigen Mindestabstand zur Oberfläche der Förderwalze (1) einstellbar angeordnet sind.

4. Anlegetisch nach Anspruch 3,
**dadurch gekennzeichnet,**
**dass** die Förderrollen (3) mit einer Anstellkraft in eine die Lage des Mindestabstandes bestimmende Position einstellbar sind, derart, dass sie Bedruckstoffe geringerer Dicke nicht oder nur unter Belastung aus ihrem Eigengewicht, Bedruckstoffe mit einer Dicke, die größer oder gleich dem Mindestabstand ist, aber selbsttätig gegen die Förderwalze (1) belasten.

## Claims

1. Feed table (16) for supplying sheets (2) to a sheet-processing machine, in particular a press, to which sheets (2) from a sheet stack (11) in a sheet feeder can be supplied in a substantially horizontal supply plane and which is inclined with respect to the supply plane, a conveyor roll (1), whose circumference is located in or in the vicinity of the supply plane, being arranged upstream of the feed table (16) and, furthermore, conveyor rollers (15), by means of which the sheets (2) can be laid on the conveyor roll (1), being arranged approximately above the point of inflection between the supply plane and feed table (16) in the region of the conveyor roll (1), and the conveyor rollers (15) being mounted such that they can rotate freely,
**characterized in that**
at least two conveyor rollers (3) are arranged transversely with respect to the conveying direction of the sheets (2) such that they can be adjusted so as to be placed against the format edges of the conveyed sheets (2), which edges are mutually opposite and parallel to the conveying direction of the sheets (2), by the conveyor rollers (3) in each case being arranged on a holder (5; 12) that can be adjusted transversely with respect to the conveying direction and can be adjusted to the format edges together with the side edge sensing devices (10) that sense the side edges (13) of the sheet stack (11).

2. Feed table according to the preceding claim, **characterized in that** the sheets (2) can be laid on the conveyor roll (1) in the region of the format edges by means of the conveyor rollers (3) and can be deflected out of the supply plane into the plane of the feed table (16).

3. Feed table according to one of the preceding claims, **characterized in that** the conveyor rollers (3) are arranged such that they can be adjusted with a minimum distance from the surface of the conveyor roll (1) that depends on the thickness of the sheets (2).

4. Feed table according to Claim 3, **characterized in that** the conveyor rollers (3) can be adjusted with a setting force into a position that determines the position of the minimum distance, in such a way that they do not load printing materials of low thickness or load them only under the loading resulting from their dead weight, but load printing materials with a thickness which is greater than or equal to the minimum distance automatically against the conveyor roll (1).

## Revendications

1. Table de marge (16) pour amener des feuilles (2) à une machine de traitement de feuilles, en particulier une machine d'impression, à laquelle des feuilles (2) peuvent être amenées à partir d'une pile de feuilles (11) dans un margeur de feuilles dans un plan d'amenée sensiblement horizontal et qui est inclinée par rapport au plan d'amenée, un cylindre d'alimentation (1) étant disposé avant la table de marge (16) avec sa périphérie située dans ou à proximité du plan d'amenée, et des rouleaux d'alimentation (15) étant en outre disposés environ au-dessus de la région du point de brisure entre le plan d'amenée et la table de marge (16) dans la région du cylindre d'alimentation (1), par lesquels les feuilles (2) peuvent être déposées sur le cylindre d'alimentation (1), et les rouleaux d'alimentation (15) étant montés à rotation libre, **caractérisée en ce qu'**au moins deux rouleaux de transport (3) sont disposés transversalement à la direction d'alimentation des feuilles (2), de telle façon qu'ils puissent être appliqués de façon réglable sur les bords du format des feuilles transportées (2) opposés les uns aux autres et parallèles à la direction d'alimentation des feuilles (2), du fait que les rouleaux de transport (3) sont chaque fois disposés sur un support (5; 12) réglable transversalement à la direction d'alimentation et sont réglables en commun sur les bords du format avec des dispositifs de détection des arêtes latérales détectant les arêtes latérales (13) de la pile de feuilles (11).

2. Table de marge selon la revendication précédente, **caractérisée en ce que** les feuilles (2) peuvent être déposées sur le cylindre d'alimentation (1) au moyen des rouleaux de transport (3) dans la région des bords de format et peuvent être déviées hors du plan d'amenée dans le plan de la table de marge (16).

3. Table de marge selon l'une quelconque des revendications précédentes, **caractérisée en ce que** les rouleaux de transport (3) sont disposés de façon réglable avec une distance minimale dépendant de l'épaisseur des feuilles (2) par rapport à la surface du cylindre d'alimentation (1).

4. Table de marge selon la revendication 3, **caractérisée en ce que** les rouleaux de transport (3) sont réglables avec une force de serrage dans une position déterminant la situation de la distance minimale, de telle façon qu'ils ne chargent pas ou seulement sous la charge de leur poids propre des matériaux à imprimer de faible épaisseur mais qu'ils chargent automatiquement contre le cylindre d'alimentation (1) des matériaux à imprimer dont l'épaisseur est supérieure ou égale à la distance minimale.
